# EUROPÄISCHE PATENTSCHRIFT

(11) **EP 4 112 200 B1**
(45) Veröffentlichungstag und Bekanntmachung des Hinweises auf die Patenterteilung: **28.08.2024**
(21) Anmeldenummer: 21183206.8
(22) Anmeldetag: 01.07.2021
(51) Int. Cl.: B21C 1/24, B21C 1/26

(54) **VERFAHREN ZUM REDUZIEREN DES QUERSCHNITTS EINES ROHRARTIGEN HOHLKÖRPERS DURCH UMFORMEN DES HOHLKÖRPERS**
METHOD FOR REDUCING THE CROSS SECTION OF A TUBULAR HOLLOW BODY BY FORMING THE HOLLOW BODY
PROCÉDÉ DE RÉDUCTION DE LA SECTION D'UN CORPS CREUX TUBULAIRE PAR FORMAGE DU CORPS CREUX

(43) Veröffentlichungstag der Anmeldung: 04.01.2023
(73) Patentinhaber: FELSS Systems GmbH, 75203 Königsbach-Stein (DE)
(72) Erfinder: MISSAL, Nadezda, 71701 Schwieberdingen (DE); HEINRICHS, Serjosha, 75038 Oberderdingen (DE); JANDT, Max Olaf, 75210 Keltern (DE); VÖGELE, Sascha, 75236 Kämpfelbach (DE)
(74) Vertreter: Kohler Schmid Möbus Patentanwälte

(56) Entgegenhaltungen:
- WO-A1-2006/053590
- BE-A- 380 771
- BE-A- 700 526

## Beschreibung

Die Erfindung betrifft ein Verfahren zum Reduzieren des Querschnitts eines rohrartigen Hohlkörpers durch Umformen des Hohlkörpers, der eine Hohlkörperwand aus einem plastisch verformbaren Werkstoff sowie eine in Längsrichtung des Hohlkörpers verlaufende Hohlkörperachse aufweist,
- wobei an der Außenseite des Hohlkörpers eine Umformmatrize angeordnet wird, die eine zur Aufnahme des Hohlkörpers ausgebildete Matrizenöffnung mit einem Öffnungsquerschnitt aufweist, der kleiner ist als der Hohlkörperquerschnitt des Hohlkörpers in einem Ausgangszustand,
- wobei ein Dorn im Innern des Hohlkörpers angeordnet wird,
- wobei die an der Außenseite des Hohlkörpers angeordnete Umformmatrize mittels eines Matrizenantriebs unter Reduzierung des Querschnitts des Hohlkörpers mit einer axialen Matrizenbewegung längs der Hohlkörperachse in einer Richtung der axialen Matrizenbewegung relativ zu dem Hohlkörper bewegt wird,
- wobei der im Innern des Hohlkörpers (2) angeordnete Dorn (6) mittels eines zusätzlich zu dem Matrizenantrieb (10) vorgesehenen Dornantriebs (9) mit einer der axialen Matrizenbewegung der an der Außenseite des Hohlkörpers (2) angeordneten Umformmatrize (5) entgegen gerichteten axialen Dornbewegung längs der Hohlkörperachse (4) durch die Matrizenöffnung (7) bewegt wird und
- wobei die Hohlkörperwand (3) aufgrund der axialen Dornbewegung mittels des Dorns (6) in einer Richtung (13) der axialen Dornbewegung auf Zug beansprucht und dadurch relativ zu der an der Außenseite des Hohlkörpers (2) angeordneten Umformmatrize (5) in der Richtung (13) der axialen Dornbewegung durch die Matrizenöffnung (7) gezogen wird.

Ein derartiges Verfahren ist offenbart in WO2006/053590 A1. Diese Druckschrift betrifft eine Vorrichtung und ein Verfahren zum Reduzieren von Rohren über einen abgesetzten Dorn zur Herstellung von Rohrwellen mit Hinterschnitt. Bei einer mittels einer Matrize an einem Rohr vorgenommenen Wanddickenreduzierung wird in der Bewegungsrichtung vor der Matrize Wandmaterial aufgebaut und die Wand des Rohres wird dementsprechend gestaucht. Mittels des sich vor der Matrize aufbauenden Wandmaterials wird ein Rohr-Endabschnitt mit größerer Wandstärke an der in Bewegungsrichtung gelegenen Seite der Matrize erzeugt.

Stand der Technik ist außerdem aus praktischer Anwendung bekannt. Beispielsweise werden als Hohlwellen ausgeführte Lenkwellen für Kraftfahrzeuge unter Verjüngen eines Wellenrohlings gefertigt.

Weiterer Stand der Technik ist offenbart in BE 380 771 A und in BE 700 526 A.

Gemäß BE 380 771 A wird ein umzuformendes Rohr auf einen Dorn aufgeschoben. An seinem zu einem Ziehblock hin gelegenen Ende ist das Rohr mit einem Flansch versehen. Beim Ziehen des Rohres werden eine Matrize und der Dorn mit dem auf dem Dorn aufsitzenden Rohr in axialer Richtung des Rohrs relativ zueinander bewegt. Dabei wird eine Zugkraft auf das Rohr mittels des Ziehblocks ausgeübt, an welchem das Rohr mit einem seiner Enden formschlüssig (mittels des Flansches) fixiert ist.

Im Falle des Standes der Technik gemäß BE 700 526 A wird der Querschnitt eines Rohres reduziert, indem auf eine Matrize eine Kraft in einer Richtung und auf das Rohr eine Kraft in entgegengesetzter Richtung ausgeübt wird. Die auf das Rohr ausgeübte Zugkraft wird mittels einer herkömmlichen Ziehbank aufgebracht, welche das Rohr an einem Ende erfasst und durch die Matrize zieht. Dabei wird das Rohr über einen Dorn gezogen, der seinerseits keinen Beitrag zur Erzeugung der Bewegung des Rohres leistet.

In der betrieblichen Praxis ist in einer relevanten Anzahl von Fällen ein unerwünschtes Stauchen des in seinem Querschnitt zu reduzierenden Hohlkörpers zu beobachten. Um das Stauchen des Hohlkörpers zu verhindern, ist eine zusätzlich zu dem Dorn und der Umformmatrize vorgesehen Armierung für den Hohlkörper gebräuchlich, welche den Hohlkörper an seiner Außenseite umschließt und in radialer Richtung abstützt.

Die Aufgabe der vorliegenden Erfindung besteht darin, eine Vorrichtung und ein Verfahren bereitzustellen, die funktionssicher und mit einem qualitativ hochwertigen Bearbeitungsergebnis eine Querschnittsreduzierung von rohrartigen Hohlkörpern mit einem möglichst geringen konstruktiven Aufwand, insbesondere ohne zusätzliche Armierung der zu bearbeitenden Hohlkörper ermöglichen.

Erfindungsgemäß gelöst wird diese Aufgabe durch das Verfahren gemäß Patentanspruch 1.

Mittels des Matrizenantriebs wird die an der Außenseite des Hohlkörpers angeordnete Umformmatrize mit einer axialen Matrizenbewegung aktiv längs der Hohlkörperachse bewegt. Der in einem Ausgangszustand befindliche unverformte Hohlkörper weist ein Übermaß auf gegenüber dem Öffnungsquerschnitt der Matrizenöffnung, das heißt derjenigen Öffnung der Umformmatrize, die zur Erzeugung des reduzierten Hohlkörperquerschnitts ausgebildet ist ("Kalibrierstrecke"). Aufgrund der aktiven Bewegung der Umformmatrize relativ zu dem Hohlkörper wird die von der Umformmatrize beaufschlagte Hohlkörperwand durch die Umformmatrize in der Richtung der axialen Matrizenbewegung aktiv auf Druck beansprucht. Gleichzeitig wird die Hohlkörperwand infolge der zu der axialen Matrizenbewegung gegenläufigen axialen Dornbewegung an der in der Richtung der axialen Dornbewegung gelegenen Seite der Beaufschlagung durch die Umformmatrize in der Richtung der axialen Dornbewegung auf Zug beansprucht. Zu diesem Zweck wird zwischen dem Dorn und der Hohlkörperwand des umzuformenden Hohlkörpers ein Kraftschluss erzeugt.

Von erfindungswesentlicher Bedeutung ist die mittels der Antriebssteuerung des erfindungsgemäßen Umformantriebs realisierte gegenseitige Überlagerung der aktiven axialen Dornbewegung und der aktiven axialen Matrizenbewegung der an der Außenseite des Hohlkörpers angeordneten Umformmatrize. Aufgrund der Überlagerung der beiden genannten Bewegungen werden die Druckspannungen, die sich in der Hohlkörperwand aufgrund der Beaufschlagung durch die Umformmatrize über den Wandquerschnitt aufbauen, wenigstens teilweise kompensiert durch die Zugspannungen in der Hohlkörperwand infolge der aktiven axialen Dornbewegung.

Für den Hohlkörper ist ein ortsfestes axiales Widerlager vorgesehen, an welchem sich der Hohlkörper bei der Beaufschlagung durch die Umformmatrize in der Richtung der axialen Matrizenbewegung abstützt.

Bei entsprechender, beispielsweise empirischer Bemessung und gegenseitiger Abstimmung der Druckbeanspruchung des Hohlkörpers durch die Umformmatrize und der Zugbeanspruchung des Hohlkörpers durch den Dorn wird ein unerwünschtes Stauchen der Hohlkörperwand an der in der Richtung der axialen Matrizenbewegung gelegenen Seite der die Hohlkörperwand beaufschlagenden Umformmatrize auch ohne zusätzliche Armierung des Hohlkörpers funktionssicher vermieden. Gleichzeitig lassen sich infolge der Überlagerung der aktiven Matrizenbewegung und der aktiven Dornbewegung hohe Umformgeschwindigkeiten erzielen.

Generell kann sowohl die axiale Dornbewegung als auch die axiale Matrizenbewegung sowohl positions- als auch kraftgeregelt werden.

Die Umformgeschwindigkeit der erfindungsgemäßen Vorrichtung und des erfindungsgemäßen Verfahrens ist von der Werkstofffestigkeit des umzuformenden Hohlkörpers weitgehend unabhängig. Bei hochfesten Werkstoffen bedarf es zwar relativ hoher Umformkräfte, gleichzeitig ist die Stauchungsneigung von Hohlkörpern aus hochfesten Werkstoffen aber relativ gering. Umgekehrt neigen rohrartige Hohlkörper aus Werkstoffen geringer Festigkeit zwar relativ stark zur Stauchung, eine Querschnittsreduzierung derartiger Hohlkörper ist aber bereits mit relativ geringen Umformkräften möglich.

Unter einer Querschnittsreduzierung im Sinne der Erfindung ist zu verstehen
- eine Reduzierung ausschließlich des Hohlraumquerschnitts des umzuformenden Hohlkörpers (im Falle von zylindrischen Rohren des Innendurchmessers des Rohrs) bei unveränderter Dicke der Hohlkörperwand oder
- eine Reduzierung ausschließlich der Dicke der Hohlkörperwand bei unverändertem Hohlraumquerschnitt des Hohlkörpers oder
- eine Reduzierung sowohl des Hohlraumquerschnitts des umzuformenden Hohlkörpers als auch der Dicke der Hohlkörperwand.

Besondere Ausführungsarten des Verfahrens gemäß Patentanspruch 1 ergeben sich aus den abhängigen Patentansprüchen 2 bis 4.

Mittels der Antriebssteuerung des Umformantriebs wird das Verhältnis der Geschwindigkeiten der axialen Dornbewegung und der axialen Matrizenbewegung der an der Außenseite des Hohlkörpers angeordneten Umformmatrize in Abhängigkeit von dem Verhältnis des Querschnitts des Hohlkörpers im Ausgangszustand und des reduzierten Querschnitts des Hohlkörpers eingestellt. Je nach Umformgrad kann der Betrag der Geschwindigkeit der axialen Matrizenbewegung der an der Außenseite des Hohlkörpers angeordneten Umformmatrize größer aber auch kleiner sein als der Betrag der Geschwindigkeit der axialen Dornbewegung. Im Rahmen einer versuchsweisen Anwendung der Erfindung konnten qualitativ hochwertige Bearbeitungsergebnisse bei einer Matrizengeschwindigkeit von 30 mm/s bis 60 mm/s und einer Dorngeschwindigkeit von 21 mm/s bis 43 mm/s erzielt werden.

Ausweislich Patentanspruch 2 ist in besonderer Ausgestaltung der Erfindung vorgesehen, dass das Verhältnis der Beträge der axialen Dornbewegung und der axialen Matrizenbewegung und das Verhältnis der Geschwindigkeiten der axialen Dornbewegung und der axialen Matrizenbewegung während des Umformvorgangs derart gewählt werden, dass die zur Umformung eines Hohlkörpers über eine Umformlänge ausgeführten aktiven Dorn- und Umformmatrizenbewegungen trotz unterschiedlicher Geschwindigkeiten des Dorns und der Umformmatrize bei Erreichen der Umformlänge gleichzeitig enden.

Patentanspruch 3 sieht in weiterer vorteilhafter Ausgestaltung der Erfindung vor, dass die Umformmatrize mittels des Matrizenantriebs mit einer Positionierbewegung aus einer Position abseits des umzuformenden Hohlkörpers in eine Position bewegt wird, in welcher die Umformmatrize an der Außenseite des Hohlkörpers angeordnet ist und dass mittels der Antriebssteuerung des Umformantriebs der Matrizenantrieb und der Dornantrieb derart gesteuert werden, dass der Dornantrieb die axiale Dornbewegung einleitet, bevor die Umformmatrize aufgrund der Positionierbewegung die Hohlkörperwand beaufschlagt. Bei dem erstmaligen Kontakt der Umformmatrize mit dem umzuformenden Hohlkörper befinden sich der Dorn und der von diesem längs der Hohlkörperachse angetriebene und während des Umformprozesses auf Zug beanspruchte Hohlkörper demnach bereits in Bewegung. Vorzugsweise wird die Positionierbewegung der Umformmatrize in der Richtung der axialen Matrizenbewegung ausgeführt.

Die Geschwindigkeiten der axialen Dornbewegung und der Positionierbewegung der Umformmatrize vor der Beaufschlagung der Hohlkörperwand durch die Umformmatrize können deutlich höher sein als die Geschwindigkeiten während des Umformprozesses. Dementsprechend besteht die Möglichkeit, den Dorn mit dem Hohlkörper und/oder die Umformmatrize im Eilgang in diejenige Position zu bewegen, in welcher die Umformmatrize mit der Hohlkörperwand zur anschließenden Bearbeitung des Hohlkörpers in Kontakt kommt.

Ist der gemeinsame Querschnitt des Dorns und der Hohlkörperwand des Hohlkörpers im Ausgangszustand größer als der Öffnungsquerschnitt der Matrizenöffnung der Umformmatrize, erfolgt eine Querschnittsreduzierung des Hohlkörpers durch Verringerung der Dicke der Hohlkörperwand.

Ist die Umformmatrize an dem Umfang der Matrizenöffnung mit einem formgebenden Element, insbesondere mit einer formgebenden Verzahnung versehen und/oder ist der Dorn an seinem Umfang mit einem formgebenden Element, insbesondere mit einer formgebenden Verzahnung versehen, so geht in Weiterbildung der Erfindung die Querschnittsreduzierung des Hohlkörpers einher mit einer zusätzlichen Umformung der Hohlkörperwand an deren Außen- und/oder an deren Innenseite. Gleichzeitig mit der Querschnittsreduzierung werden vorzugsweise eine Außenverzahnung und/oder eine Innenverzahnung des querschnittsreduzierten Hohlkörpers erzeugt. Ergänzend oder alternativ kann die Querschnittsreduzierung des Hohlkörpers mit der Erzeugung eines gewünschten Außenprofils des Hohlkörpers und/oder mit der Erzeugung eines gewünschten Innenprofils des Hohlkörpers verbunden werden.

Zweckmäßigerweise sieht Patentanspruch 4 zur Erzeugung des Kraftschlusses zwischen dem Dorn und der Hohlkörperwand des umzuformenden Hohlkörpers vor, dass die an der Außenseite des Hohlkörpers angeordnete Umformmatrize die Hohlkörperwand in radialer Richtung der Hohlkörperachse gegen den Dorn beaufschlagt. Die Herstellung des Kraftschlusses zwischen der Hohlkörperwand und dem Dorn erfolgt demnach zu Beginn des Umformprozesses.

Erfindungsgemäß denkbar ist auch eine sowohl formschlüssige als auch kraftschlüssige Anbindung der Hohlkörperwand an den die axiale Dornbewegung ausführenden Dorn.

Nachfolgend wird die Erfindung anhand beispielhafter schematische Darstellungen näher erläutert. Es zeigen:
- Figur 1: eine stark schematisierte Darstellung einer Vorrichtung zum Reduzieren des Querschnitts eines Rohrs vor Beginn eines Umformvorgangs und
- Figur 2: die Vorrichtung gemäß Figur 1 während des Umformvorgangs.

Gemäß den Figuren 1 und 2 dient eine Vorrichtung 1 zum Reduzieren des Querschnitts eines rohrartigen Hohlkörpers in Form eines zylindrischen Rohrs 2. Das Rohr 2 weist als Hohlkörperwand eine Rohrwand 3 aus einem plastisch verformbaren Werkstoff und als Hohlkörperachse eine in Längsrichtung des Rohrs 2 verlaufende Rohrachse 4 auf.

Aus dem Rohr 2 wird in mehreren Fertigungsschritten eine Lenkwelle für ein Kraftfahrzeug hergestellt.

Im Rahmen des Fertigungsprozesses wird der Querschnitt des Rohrs 2, im Einzelnen die Dicke der Rohrwand 3, mittels der Vorrichtung 1 reduziert.

Zu diesem Zweck ist die Vorrichtung 1 an einer Axialformmaschine herkömmlicher Bauart eingebaut, beispielsweise an einer Axialformmaschine, wie sie von der Firma FELSS Systems GmbH, 75203 Königsbach-Stein, Deutschland, unter dem Produktnamen "Aximus" angeboten wird.

Die Axialformmaschine weist eine längs der Rohrachse 4 bewegliche Werkzeugaufnahme für eine Umformmatrize 5 sowie einen ebenfalls längs der Rohrachse 4 beweglichen Dornhalter zur Fixierung des von der Umformmatrize 5 abliegenden Endes eines Dorns 6 auf. Die Werkzeugaufnahme für die Umformmatrize 5 und der Dornhalter sind in den Figuren der Einfachheit halber nicht dargestellt.

Die Umformmatrize 5 ist mit einer zur Querschnittsreduzierung des Rohrs 2 ausgebildeten Matrizenöffnung 7 ("Kalibrierstrecke") versehen, deren Öffnungsquerschnitt kleiner ist als der Querschnitt des Rohrs 2 im Ausgangszustand gemäß Figur 1.

In dem dargestellten Beispielsfall ist die Matrizenöffnung 7 glattwandig. Alternativ kann die Matrizenöffnung 7 an ihrem Umfang mit formgebenden Elementen, beispielsweise mit einer formgebenden Verzahnung oder mit profilerzeugenden Elementen, versehen sein.

Ein in Figur 1 stark schematisch dargestellter Umformantrieb 8 umfasst einen Dornantrieb 9 sowie einen Matrizenantrieb 10. Eine numerische Antriebssteuerung 11 steuert sowohl den Dornantrieb 9 als auch den Matrizenantrieb 10.

Das umzuformende Rohr 2 ist an der Axialformmaschine mit einem Ende an einem längs der Rohrachse 4 stationären axialen Widerlager 12 gelagert.

Zur Querschnittsreduzierung des Rohrs 2 werden der Dorn 6 mittels des Dornantriebs 9 mit einer axialen Dornbewegung längs der Rohrachse 4 in Richtung eines Pfeils 13 und die Umformmatrize 5 mittels des Matrizenantriebs 10 mit einer axialen Matrizenbewegung längs der Rohrachse 4 in Richtung eines Pfeils 14 bewegt.

Figur 1 zeigt die Verhältnisse an der Vorrichtung 1 unmittelbar vor Beginn der querschnittsreduzierenden Umformung des Rohrs 2. In ihre Positionen längs der Rohrachse 4 wurden der Dorn 6 mittels des Dornantriebs 9 und die Umformmatrize 5 mittels des Matrizenantriebs 10 jeweils im Eilgang bewegt.

Die zu diesem Zeitpunkt verhältnismäßig hohen Vorschubgeschwindigkeiten der Umformmatrize 5 und des Dorns 6 werden aufgrund einer entsprechenden Ansteuerung des Dornantriebs 9 und des Matrizenantriebs 10 durch die Antriebssteuerung 11 deutlich reduziert, sobald die Matrizenöffnung 7 der Umformmatrize 5 das zu der Umformmatrize 5 hin gelegene Ende des Rohrs 2 erreicht.

Die Geschwindigkeitsreduzierung der Umformmatrize 5 und des Dorns 6 kann sowohl positions- als auch kraftgesteuert erfolgen.

In dem dargestellten Beispielsfall werden für die Umformung des Rohrs 2 mittels der Antriebssteuerung 11 die Geschwindigkeit der axialen Dornbewegung in Richtung des Pfeils 13 auf 15 mm/s und die Geschwindigkeit der axialen Matrizenbewegung der Umformmatrize 5 in Richtung des Pfeils 14 auf 60 mm/s eingestellt. Die axiale Dornbewegung und die axiale Matrizenbewegung werden mittels der Antriebssteuerung 11 einander überlagert.

Mit dem Einlaufen des freien Endes des Rohrs 2 in die Matrizenöffnung 7 wird die Rohrwand 3 in dem betreffenden Bereich gegen den Dorn 6 gedrückt. Dadurch wird zwischen der Rohrwand 3 und dem Dorn 6 ein Kraftschluss erzeugt.

Gleichzeitig wird die Rohrwand 3 aufgrund der der axialen Dornbewegung überlagerten axialen Matrizenbewegung in Richtung des Pfeils 14 durch die Umformmatrize 5 an deren in Richtung des Pfeils 14 gelegenen Seite auf Druck beansprucht und dadurch die Fließgrenze des Werkstoffs der Rohrwand 3 überschritten. Das axiale Widerlager 12, welches das von der Umformmatrize 5 beaufschlagte Rohr 2 abstützt, ist während der Beaufschlagung des Rohrs 2 durch die Umformmatrize 5 längs der Rohrachse 4 ortsfest.

Infolge des Kraftschlusses zwischen der Rohrwand 3 und dem Dorn 6 wird die an der Außenseite von der Umformmatrize 5 beaufschlagte Rohrwand 3 an der in der Richtung 13 der axialen Dornbewegung gelegenen Seite der Umformmatrize 5 mittels des Dorns 6 in Richtung des Pfeils 13 auf Zug beansprucht. Der mittels des Dornantriebs 9 angetriebene Dorn 6 zieht folglich die Rohrwand 3 aktiv in Richtung des Pfeils 13 durch die Matrizenöffnung 7 und die Dicke der Rohrwand 3 wird bei gleichzeitiger Längung des Rohrs 2 reduziert.

Figur 2 zeigt die Verhältnisse an der Vorrichtung 1 während des laufenden Umformprozesses.

Der Dorn 6 beansprucht die Rohrwand 3 an der von der Umformmatrize 5 in der Richtung 13 der axialen Dornbewegung abliegenden Seite auf Zug. Durch die Umformmatrize 5 wird die Rohrwand 3 auf Druck beansprucht. Die von der Umformmatrize 5 und dem Dorn 6 auf die Rohrwand 3 ausgeübten Kräfte sind in Figur 2 durch Pfeile 15, 16 veranschaulicht.

Aufgrund einer entsprechenden Abstimmung der axialen Dornbewegung in Richtung des Pfeils 13 und der axialen Matrizenbewegung in Richtung des Pfeils 14, d.h. durch entsprechende Steuerung des Dornantriebs 9 und des Matrizenantriebs 10 erfolgt die Dickenreduzierung der Rohrwand 3, ohne dass es an der in Richtung des Pfeils 14 gelegenen Seite der Umformmatrize 5 zu einer Stauchung des Rohrs 2 kommt. Infolgedessen bedarf es zur Vermeidung einer Stauchung des Rohrs 2 im Falle der Vorrichtung 1 auch keiner zusätzlichen Armierung an der Außenseite des Rohrs 2.

Mit X_{D} ist in Figur 2 die Weglänge bezeichnet, über welche der Dorn 6 gegenüber seiner Position in Figur 1 in der Richtung 13 der axialen Dornbewegung vorgeschoben worden ist. Entsprechend bezeichnet X_{M} in Figur 2 die Länge des Verfahrwegs der Umformmatrize 5 ausgehend von den Verhältnissen gemäß Figur 1.

In dem dargestellten Beispielsfall wird durch entsprechende Steuerung des Dornantriebs 9 und des Matrizenantriebs 10 dafür Sorge getragen, dass bei Erreichen der gewünschten Umformlänge an dem Rohr 2 der Dornantrieb 9 und der Matrizenantrieb 10 gleichzeitig stillgesetzt werden können.

Aufgrund des Umstands, dass gleichzeitig eine axiale Dornbewegung und eine dazu gegenläufige axiale Matrizenbewegung ausgeführt werden, lassen sich mittels der Vorrichtung 1 hohe Umformgeschwindigkeiten erzielen. Ungeachtet der hohen Umformgeschwindigkeit ergibt sich ein qualitativ hochwertiges Bearbeitungsergebnis an dem Rohr 2.

## Patentansprüche

1. Verfahren zum Reduzieren des Querschnitts eines rohrartigen Hohlkörpers (2) durch Umformen des Hohlkörpers (2), der eine Hohlkörperwand (3) aus einem plastisch verformbaren Werkstoff sowie eine in Längsrichtung des Hohlkörpers (2) verlaufende Hohlkörperachse (4) aufweist,
• wobei an der Außenseite des Hohlkörpers (2) eine Umformmatrize (5) angeordnet wird, die eine zur Aufnahme des Hohlkörpers (2) ausgebildete Matrizenöffnung (7) mit einem Öffnungsquerschnitt aufweist, der kleiner ist als der Hohlkörperquerschnitt des Hohlkörpers (2) in einem Ausgangszustand,
• wobei ein Dorn (6) im Innern des Hohlkörpers (2) angeordnet wird,
• wobei die an der Außenseite des Hohlkörpers (2) angeordnete Umformmatrize (5) mittels eines Matrizenantriebs (10) unter Reduzierung des Querschnitts des Hohlkörpers (2) mit einer axialen Matrizenbewegung längs der Hohlkörperachse (4) in einer Richtung (14) der axialen Matrizenbewegung relativ zu dem Hohlkörper (2) bewegt wird,
• wobei der Hohlkörper (2) bei der axialen Matrizenbewegung der an der Außenseite des Hohlkörpers (2) angeordneten Umformmatrize (5) an einem längs der Hohlkörperachse (4) ortsfesten axialen Widerlager (12) in der Richtung der axialen Matrizenbewegung abgestützt wird,
• wobei der im Innern des Hohlkörpers (2) angeordnete Dorn (6) mittels eines zusätzlich zu dem Matrizenantrieb (10) vorgesehenen Dornantriebs (9) mit einer der axialen Matrizenbewegung der an der Außenseite des Hohlkörpers (2) angeordneten Umformmatrize (5) entgegen gerichteten axialen Dornbewegung längs der Hohlkörperachse (4) durch die Matrizenöffnung (7) bewegt wird,
• wobei die Hohlkörperwand (3) aufgrund der axialen Dornbewegung mittels des Dorns (6) in einer Richtung (13) der axialen Dornbewegung auf Zug beansprucht und dadurch relativ zu der an der Außenseite des Hohlkörpers (2) angeordneten Umformmatrize (5) in der Richtung (13) der axialen Dornbewegung durch die Matrizenöffnung (7) gezogen wird, indem der Dorn (6) in der Richtung (13) der axialen Dornbewegung wirksam kraftschlüssig an der Hohlkörperwand (3) abgestützt wird und
• wobei der Dornantrieb (9) und der Matrizenantrieb (10) derart gesteuert werden, dass die axiale Dornbewegung und die axiale Matrizenbewegung der an der Außenseite des Hohlkörpers (2) angeordneten Umformmatrize (5) einander überlagert sind.

2. Verfahren nach Anspruch 1, **dadurch gekennzeichnet, dass** das Verhältnis der Beträge der axialen Dornbewegung und der axialen Matrizenbewegung der an der Außenseite des Hohlkörpers (2) angeordneten Umformmatrize (5) und das Verhältnis der Geschwindigkeiten der axialen Dornbewegung und der axialen Matrizenbewegung der an der Außenseite des Hohlkörpers (2) angeordneten Umformmatrize (5) derart gewählt werden, dass die axiale Dornbewegung und die axiale Matrizenbewegung bei unterschiedlichen Geschwindigkeiten der axialen Dornbewegung und der axialen Matrizenbewegung bei Erreichen einer Umformlänge gleichzeitig enden.

3. Verfahren nach einem der vorhergehenden Ansprüche, **dadurch gekennzeichnet,**
• **dass** die Umformmatrize (5) mittels des Matrizenantriebs (10) mit einer Positionierbewegung aus einer Position abseits des umzuformenden Hohlkörpers (2) in eine Position bewegt wird, in welcher die Umformmatrize (5) an der Außenseite des Hohlkörpers (2) angeordnet ist und
• **dass** mittels der Antriebssteuerung (11) des Umformantriebs (8) der Matrizenantrieb (10) und der Dornantrieb (9) derart gesteuert werden, dass der Dornantrieb (9) die axiale Dornbewegung einleitet, bevor die Umformmatrize (5) aufgrund der Positionierbewegung der Umformmatrize (5) an der Außenseite des Hohlkörpers (2) angeordnet ist.

4. Verfahren nach einem der vorhergehenden Ansprüche, **dadurch gekennzeichnet, dass** der Dorn (6) in der Richtung (13) der axialen Dornbewegung wirksam kraftschlüssig an der Hohlkörperwand (3) abgestützt wird, indem die an der Außenseite des Hohlkörpers (2) angeordnete Umformmatrize (5) die Hohlkörperwand (3) in radialer Richtung der Hohlkörperachse (4) gegen den Dorn (6) beaufschlagt.

## Claims

1. Method for reducing the cross-section of a tubular hollow body (2) by forming the hollow body (2) which has a hollow body wall (3) made of a plastically deformable material and a hollow body axis (4) running in the longitudinal direction of the hollow body (2),
• wherein a forming die (5) is arranged on the outer side of the hollow body (2) and has a die opening (7) designed for receiving the hollow body (2) with an opening cross-section which is smaller than the hollow body cross-section of the hollow body (2) in an initial state,
• wherein a mandrel (6) is arranged in the interior of the hollow body (2),
• wherein the forming die (5) arranged on the outer side of the hollow body (2) is moved, with an axial movement of the die along the hollow body axis (4), in a direction (14) of the axial movement of the die relative to the hollow body (2) by means of a die drive (10) with a cross-section of the hollow body (2) being reduced,
• wherein the hollow body (2) is supported on an axial abutment (12) fixed along the hollow body axis (4) in the direction of the axial die movement during the axial die movement of the forming die (5) arranged on the outside of the hollow body (2),
• wherein the mandrel (6) arranged inside the hollow body (2) is moved along the hollow body axis (4) through the die opening (7) by means of a mandrel drive (9) provided in addition to the die drive (10) with an axial mandrel movement opposite the axial die movement of the forming die (5) arranged on the outside of the hollow body (2),
• wherein the hollow body wall (3) is subjected to tensile stress due to the axial mandrel movement by means of the mandrel (6) in a direction (13) of the axial mandrel movement, and is thereby drawn through the die opening (7) relative to the forming die (5) arranged on the outside of the hollow body (2) in the direction (13) of the axial mandrel movement in that the mandrel (6) is effectively supported against the hollow body wall (3) in a force-fit in the direction (13) of the axial mandrel movement, and
• wherein the mandrel drive (9) and the die drive (10) are controlled in such a way that the axial mandrel movement and the axial die movement of the forming die (5) arranged on the outside of the hollow body (2) are superimposed on one another.

2. Method according to claim 1, **characterized in that** the ratio of the amounts of the axial mandrel movement and the axial die movement of the forming die (5) arranged on the outside of the hollow body (2) and the ratio of the speeds of the axial mandrel movement and the axial die movement of the forming die (5) arranged on the outside of the hollow body (2) are selected such that the axial mandrel movement and the axial die movement end simultaneously when a forming length is reached with the speeds of the axial mandrel movement and the axial die movement being different.

3. Method according to any of the preceding claims, **characterized in that**,
• the forming die (5) can be moved by means of the die drive (10) with a positioning movement from a position away from the hollow body (2) to be formed to a position in which the forming die (5) is arranged on the outer side of the hollow body (2), and
• that by means of the drive controller (11) of the forming drive (8), the die drive (10) and the mandrel drive (9) can be controlled in such a way that the mandrel drive (9) initiates the axial mandrel movement before the forming die (5) is arranged on the outer side of the hollow body (2) due to the positioning movement of the forming die (5).

4. Method according to any of the preceding claims, **characterized in that** the mandrel (6) is effectively supported against the hollow body wall (3) in a force-fit in the direction (13) of the axial mandrel movement, **in that** the forming die (5) arranged on the outside of the hollow body (2) presses the hollow body wall (3) against the mandrel (6) in the radial direction of the hollow body axis (4).

## Revendications

1. Procédé dévolu à la réduction de la section transversale d'un corps creux (2) de type tubulaire, par formage dudit corps creux (2) comprenant une paroi (3) en un matériau plastiquement déformable, ainsi qu'un axe (4) qui s'étend dans la direction longitudinale dudit corps creux (2),
• sachant qu'une matrice de formage (5) est placée à la face extérieure du corps creux (2), la matrice de formage (5) comportant un orifice (7) conçu pour recevoir le corps creux (2) et muni d'une section transversale plus petite que la section transversale dudit corps creux (2) dans un état initial,
• un mandrin (6) étant logé dans l'espace interne du corps creux (2),
• sachant que la matrice de formage (5) placée à la face extérieure du corps creux (2) est animée, au moyen d'un entraînement (10), d'un mouvement axial le long de l'axe (4) dudit corps creux, dans une direction (14) d'occurrence dudit mouvement axial de la matrice par rapport au corps creux (2), moyennant une réduction de la section transversale dudit corps creux (2),
• sachant que, lors du mouvement axial de la matrice de formage (5) placée à la face extérieure du corps creux (2), ledit corps creux (2) est en appui, dans la direction dudit mouvement axial de la matrice, sur une contre-butée axiale (12) fixe le long de l'axe (4) dudit corps creux,
• le mandrin (6) logé dans l'espace interne du corps creux (2) étant animé, au moyen d'un entraînement (9) prévu en plus de l'entraînement (10) de la matrice, d'un mouvement axial s'opérant le long de l'axe (4) du corps creux et dirigé en sens inverse du mouvement axial de la matrice de formage (5) placée à la face extérieure dudit corps creux (2), en franchissant l'orifice (7) de ladite matrice,
• sachant que, sous l'effet du mouvement axial du mandrin, la paroi (3) du corps creux est sollicitée à la traction au moyen dudit mandrin (6) dans une direction (13) d'occurrence dudit mouvement axial du mandrin et est, en conséquence, tirée par rapport à la matrice de formage (5) placée à la face extérieure dudit corps creux (2), dans ladite direction (13) d'occurrence du mouvement axial dudit mandrin, en franchissant l'orifice (7) de ladite matrice, étant donné que le mandrin (6) est en appui contre ladite paroi (3) du corps creux avec engagement par adhérence opérant, dans ladite direction (13) d'occurrence dudit mouvement axial dudit mandrin, et
• sachant que l'entraînement (9) du mandrin et l'entraînement (10) de la matrice sont commandés de façon telle que le mouvement axial dudit mandrin, et le mouvement axial de ladite matrice de formage (5) placée à la face extérieure du corps creux (2), soient mutuellement en superposition.

2. Procédé selon la revendication 1, **caractérisé par le fait que** le rapport des valeurs du mouvement axial du mandrin et du mouvement axial de la matrice de formage (5) placée à la face extérieure du corps creux (2), et le rapport des vitesses dudit mouvement axial du mandrin et dudit mouvement axial de la matrice de formage (5) placée à la face extérieure dudit corps creux (2), sont sélectionnés de telle sorte que ledit mouvement axial dudit mandrin et ledit mouvement axial de ladite matrice s'achèvent de manière simultanée, en présence de différentes vitesses dudit mouvement axial dudit mandrin et dudit mouvement axial de ladite matrice, lorsqu'une longueur de formage est atteinte.

3. Procédé selon l'une des revendications précédentes, **caractérisé par le fait**
• **que** la matrice de formage (5) est animée, au moyen de l'entraînement (10) de ladite matrice, d'un mouvement de positionnement à partir d'une position situé à l'écart du corps creux (2), devant être remodelé, vers une position où ladite matrice de formage (5) est placée à la face extérieure dudit corps creux (2) ; et par le fait
• **que** l'entraînement (10) de la matrice et l'entraînement (9) du mandrin sont commandés, au moyen de la commande (11) de l'entraînement de formage (8), de telle manière que ledit entraînement (9) du mandrin amorce le mouvement axial dudit mandrin avant que ladite matrice de formage (5) ne soit placée à la face extérieure dudit corps creux (2), sous l'effet dudit mouvement de positionnement de ladite matrice de formage (5).

4. Procédé selon l'une des revendications précédentes, **caractérisé par le fait que** le mandrin (6) est en appui contre la paroi (3) du corps creux par adhérence opérant, dans la direction (13) d'occurrence du mouvement axial dudit mandrin, étant donné que la matrice de formage (5), placée à la face extérieure dudit corps creux (2), sollicite ladite paroi (3) du corps creux contre ledit mandrin (6) dans la direction radiale de l'axe (4) dudit corps creux.
